# EUROPÄISCHE PATENTSCHRIFT

(11) **EP 3 740 093 B1**
(45) Veröffentlichungstag und Bekanntmachung des Hinweises auf die Patenterteilung: **23.08.2023**
(21) Anmeldenummer: 18825615.0
(22) Anmeldetag: 13.12.2018
(51) Int. Cl.: A41D 19/00, A41D 19/015

(54) **HANDSCHUH MIT SCHNÜRSYSTEM**
GLOVE WITH LACING SYSTEM
GANT À SYSTÈME DE LAÇAGE

(30) Priorität: 19.01.2018 CH 602018
(43) Veröffentlichungstag der Anmeldung: 25.11.2020
(73) Patentinhaber: Lekisport AG, 6340 Baar (CH)
(72) Erfinder: BOSS, Matthias, 6340 Baar (CH)
(74) Vertreter: Bremi, Tobias Hans
(86) Internationale Anmeldenummer: PCT/EP2018/084722
(87) Internationale Veröffentlichungsnummer: WO 2019/141446

(56) Entgegenhaltungen:
- EP-A1- 2 805 639
- WO-A1-94/07384
- WO-A1-2006/066423
- US-A- 5 328 205
- US-A- 5 887 282

## Beschreibung

### TECHNISCHES GEBIET

Die vorliegende Erfindung betrifft einen Handschuh, insbesondere für Benutzer von Stöcken für Ski-, Wander- und Walking-Sportarten, insbesondere für Benutzer von Gehstöcken, Trekkingstöcken, Alpinskistöcken, Langlaufstöcken, oder Nordic-Walking-Stöcken. Der Handschuh ist dabei durch ein Schnür- bzw. Spannsystem in seiner Passform bzw. Weite einstellbar ausgestaltet. Die vorliegende Erfindung betrifft somit einen Handschuh, bei dem es sich auch um eine verstellbare und an der Hand befestigbare Handschlaufe mit einer separaten Daumenöffnung und einer weiteren Öffnung für die anderen Finger handeln kann, welcher mit einem Stockgriff kooperiert, wobei der Stockgriff über einen Griffkörper mit einer Kupplungsvorrichtung zur Befestigung des Handschuhs verfügt.

### STAND DER TECHNIK

Oft kommen zur Verengung der Handgelenksöffnung eines Handschuhs zwecks Verhinderung des Eintrittes von Schmutz, Schnee, Feuchtigkeit und Kälte und zur besseren Befestigung des Handschuhs an der Hand Klettverschlüsse oder Gummizüge zum Einsatz. Einfache Schnürsysteme für Handschuhe sind beispielsweise aus dem Boxsport bekannt. Verbesserte Schnürsysteme zur Einstellung der Trageweite von Handschuhen und sind im Stand der Technik bekannt, so beispielsweise aus der EP-A-1 072 202 oder der CH-A-699 880. In der EP-A-1 072 202 wird die Verengung der Durchgriffsöffnung durch spannbackenartiges Zusammenziehen eines oberen und eines unteren Stützelements erreicht. Die freien Enden der Zugbänder sind dabei durch ein gemeinsames Klemmelement geführt. Die CH-A-699 880 offenbart einen zweischaligen Handschuh, wobei die Aussenhaut unterbrochen ist, und der Spalt durch einen zickzackartigen Verlauf einer Zugsschnur überbrückt und weitenverstellbar ausgebildet ist.

Aus der EP-A-0 919 147, welche den Oberbegriff des Anspruchs 1 offenbart, ist ein Handschuh mit integrierter Handschlaufe für Stöcke, wie Ski-, Langlauf-, Trekking- oder Wanderstöcke, bekannt, wobei die an einem Stockgriff befestigbare Handschlaufe mit einem das Handgelenk umschliessenden, umfangsmässig verstellbaren Schlaufenteil, mit einem handschuhinnenseitig im Daumenteilgelenkbereich verlaufenden Anschlussteil und einem handschuhaussenseitig verlaufenden Zugelement für das Schlaufenteil zum Stockgriff und mit einem vom Handschuh vorstehenden Verbindungselement zur vorzugsweise lösbaren Befestigung am Stockgriff, das mit dem Anschlussteil und dem Zugelement fest verbunden und zwischen Daumen- und Zeigefingerteil oder Fäustlingsteil des Handschuhs angeordnet ist, versehen ist. Um damit nicht nur einen sicheren, der unmittelbaren Kraftübertragung dienenden Halt an einem Skistock zu erreichen, sondern auch ein Umgreifen und ein unverlierbares Hängenlassen des Skistocks am Handschuh zu ermöglichen, ist vorgesehen, dass das Anschlussteil und das Zugelement längs der Handschuhoberfläche freiliegend angeordnet sind und dass das Zugelement zumindest teilweise elastisch ausgebildet und handschuhaussenseitig lösbar befestigbar ist.

Um die Handhabung des Schnürsystems zu erleichtern, können Schnürsysteme mit einem Spannsystem eingesetzt werden, wie beispielsweise in der EP-A-2 805 639 A1 oder US-A-2013/0269219 vorgestellt.

Ein Handschuh zur Kupplung an einen Stockgriff mit einer hakenartigen Vorrichtung ist beispielsweise aus der EP-A-1 827 150 bekannt. Ein solcher an einen Stockgriff gekoppelter Handschuh ist während der Ausübung der Sportart, insbesondere aufgrund der ständigen Bewegung des Stockes und der Krafteinwirkung bei Abstützung auf den Stock, einer starken Zugbelastung ausgesetzt. Dadurch kann es zu Verformungen des Handschuhs kommen oder bei übermässiger Belastung gar zu irreversiblen Dehnungen des Materials oder schlimmstenfalls gar zum Reissen der Aussenhaut des Handschuhs.

Aus der WO-A-9407384 ist ein Handschuh bekannt, bei dem die Passform um eine darin eingesetzte Hand verbessert sein soll. Der Handschuh weist einen Passeinstellmechanismus auf, der an einem oder mehreren Einstellstreifenüber ein Einstellkabelelement angebracht ist, das eine variable effektive Länge aufweist. Der Einstellstreifen oder die Einstellstreifen erstrecken sich stets umlaufend um die Basis des Handschuhs herum. Wenn der Einstellmechanismus gedreht wird, wird die effektive Länge des Kabelelements verkürzt, wodurch bewirkt wird, dass sich die geschlossene Schleife des Streifens und des Kabelelements um die in den Handschuh eingesetzte Hand zusammenzieht. Dadurch wird die Passform des Handschuhs um die Hand verbessert.

### DARSTELLUNG DER ERFINDUNG

Der Erfindung liegt demnach die Aufgabe zugrunde, einen bezüglich des Standes der Technik verbesserten Handschuh, einschliesslich der Situation, wenn dieser als verstellbare an der Hand befestigbare Handschlaufe mit insbesondere drei Öffnungen, einer separaten Daumenöffnung und einer weiteren Öffnung für die anderen Finger ausgebildet ist, zur Verfügung zu stellen. Insbesondere geht es um die Verbesserung eines Handschuhs geeignet zur Kupplung an einen Gehstock, Trekkingstock, Alpinskistock, Langlaufstock, oder Nordic-Walking-Stock mit einer Kupplungsvorrichtung, insbesondere einer hakenartigen Vorrichtung, zur Befestigung des Handschuhs. Dabei weist der Handschuh ein lösbar an der Kupplungsvorrichtung des Stockgriffes befestigbares Kupplungselement auf, welches selbsteinrastend an der Kupplungsvorrichtung fixiert wird.

Die Lösung dieser Aufgabe wird dadurch erreicht, dass der Handschuh, wobei darunter auch eine Handschlaufe der eingangs genannten Art zu verstehen sein kann, zudem ein System zur Einstellung der Trageweite aufweist, welches mit der Verankerung bzw. Befestigung der Kupplungsvorrichtung gekoppelt ist, indem das System zur Einstellung der Trageweite über wenigstens einen dehnungsarmen oder sogar dehnungsfreien Materialabschnitt mit dem Kupplungselement verbunden ist. Die Erfindung umfasst somit einen an einen Stockgriff koppelbaren bzw. lösbar befestigbaren Handschuh (einschliesslich einer Handschlaufe der eingangs genannten Art), dessen Tragweite selektiv einstellbar ist. Der erfindungsgemässe Handschuh weist eine Daumenhülle zur Aufnahme des Daumens eines Benutzers, sowie mindestens eine erste Fingerhülle zur Aufnahme mindestens eines Fingers auf.

Wenn der Handschuh in Form einer Handschlaufe ausgebildet ist, dann ist die Daumenhülle eine Austrittsöffnung für den Daumen, und die Fingerhülle ist eine Austrittsöffnung für den mindestens einen Finger oder für alle restlichen vier Finger. Eine erfindungsgemässe Handschlaufe als Handschuh weist somit drei Öffnungen auf, nämlich eine erste Öffnung für das Handgelenk, eine zweite Öffnung für den Daumen, und eine dritte Öffnung für mindestens einen der restlichen vier Finger, vorzugsweise für alle restlichen vier Finger.

Die Erfindung betrifft einen Handschuh (in der Beschreibung auch als Handhaltevorrichtung genannt) nach Anspruch 1.

Eine erste bevorzugte Ausführungsform betrifft einen Fingerhandschuh, insbesondere für den Alpin-Skisport und Skitourengehen. Der Fingerhandschuh weist dabei eine Daumenhülle, sowie eine erste Fingerhülle, und vorzugsweise auch eine zweite, dritte und vierte Fingerhülle auf, zur Aufnahme des Zeigefingers, respektive des Mittelfingers, des Ringfingers und des kleinen Fingers.

Alternativ zu einem Fingerhandschuh kann die Erfindung auch einen Fausthandschuh betreffen, d.h. einen Handschuh, der nur eine Daumenhülle und eine einzige Fingerhülle zur Aufnahme der restlichen vier Finger aufweist. Bei diesem ist die erste und einzige Fingerhülle breit genug ausgestattet, um die restlichen vier Finger mit Ausnahme des Daumens aufzunehmen. Eine weitere Variante weist eine Daumenhülle auf, sowie eine Zeigefingerhülle und eine weitere Fingerhülle zur Aufnahme der restlichen drei Finger. Eine weitere Ausführungsform des Handschuhs im Sinne der Handhaltevorrichtung ist als eine Handschlaufe ausgebildet, welche als Daumenhülle eine Austrittsöffnung für den Daumen, und als mindestens eine Fingerhülle eine Austrittsöffnung für den mindestens einen Finger oder für alle restlichen vier Finger aufweist. Eine erfindungsgemässe Handschlaufe weist somit drei Öffnungen auf, nämlich eine erste Öffnung für das Handgelenk, eine zweite Öffnung für den Daumen, und eine dritte Öffnung für mindestens einen der restlichen vier Finger, vorzugsweise für alle restlichen vier Finger.

Unabhängig davon weist der erfindungsgemässe Handschuh zwischen der Daumenhülle und der ersten Fingerhülle, bzw. wenn als Handschlaufe ausgebildet zwischen dem Austrittsloch für den Daumen und dem Austrittsloch für die restlichen vier Finger, einen Sattelbereich auf, welcher über ein Kupplungselement, z.B. eine schlaufen-, ring- oder ösenförmige Vorrichtung, vorzugsweise in Form einer beweglichen Schlaufe, verfügt. Die Schlaufe ist dabei bevorzugtermassen an der Handhaltevorrichtung derart befestigt, dass sie mit ihrer verbleibenden Eigensteifigkeit derart zwischen Daumen und Zeigefinger des Benutzers hervorsteht, dass sie leicht über die hakenartige Vorrichtung geschoben werden kann. Vorzugsweise handelt es sich bei der Schlaufe um eine Schlaufe aus einem flexiblen Material, welches eine genügende Eigensteifigkeit aufweist, so dass es in einer Position im Raum zwischen Daumen und Zeigefinger stabilisiert ist, welche ein einfaches Einführen über den Haken respektive Haltedorn ermöglicht, und welche auf der anderen Seite beim Gebrauch nicht oder kaum spürbar ist. Möglich sind beispielsweise Schlaufen aus Kabel oder Draht, welche gegebenenfalls an der Oberfläche beschichtet sein können. Grundsätzlich eignen sich als Material für solche Schlaufen auch andere Elemente wie beispielsweise mit einem Gewebeschlauch ummantele, dehnungsarme und zugstabile Textilfasern oder Schnur- beziehungsweise seilartig geflochtene Halteelemente unter Verwendung von entsprechenden Werkstoffen wie zum Beispiel Aramid, Kevlar, Dyneema etc. Bei Verwendung von solchen Materialien für die Schlaufe eignen sich am besten Schnüre mit einer Dicke von 1-5 mm, wobei eine Dicke von 2-3 mm bevorzugt ist. Um der Schlaufe genügende Eigensteifigkeit zu verleihen, können derartige Schnüre mit Versteifungselementen versehen sein wie beispielsweise einer "Seele" aus monofilem Nylon oder eingeflochtenen Fasern aus steiferem Material wie zum Beispiel Nylon oder dünnen Metalldrähten. Es zeigt sich, dass ein Kabel einer Dicke im Bereich von 0.5-2.5mm, bevorzugt im Bereich von 1 - 2 mm besonders gut geeignet ist.

Das Kupplungselement ist zur lösbaren Befestigung des Handschuhs (als eigentlicher Handschuh oder als Handschlaufe) an einer korrespondierenden Vorrichtung eines Stockgriffes geeignet. Ein solcher Stockgriff kann z.B. wie in der EP 1 827 623 dargestellt ausgebildet sein. Im Falle einer beweglichen Schlaufe wird diese über eine hakenartige Vorrichtung des Stockgriffes gestülpt und rastet dort vorzugsweise ein. Es sind aber auch andere Kupplungsvorrichtungen möglich, so z.B. eine zungenartige Kupplungsvorrichtung am Handschuh (als eigentlicher Handschuh oder als Handschlaufe), welche in eine dafür vorgesehene Ausnehmung am Stockgriff einführbar ist und dort selbsteinrastend und lösbar befestigt wird.

Der erfindungsgemässe Handschuh (als eigentlicher Handschuh oder als Handschlaufe) weist unabhängig von der Art des Kupplungselements zusätzlich ein Schnürsystem zur selektiven Einstellung einer Trageweite des Handschuhs, vorzugsweise der Handschlaufe, auf. Das Schnürsystem ist vorzugsweise an einer den Handrücken des Benutzers bedeckenden Handschuhoberseite (Oberseite oder Handrückenseite der Handschlaufe, wenn der Handschuh als Handschlaufe ausgebildet ist) angeordnet, und dabei vorzugsweise in einem Handrückenbereich zwischen einem Handgelenksbereich und einem Ansatz der ersten Fingerhülle bzw. der Fingerhüllen bzw. der Austrittsöffnung für die Finger.

Nach der Erfindung handelt es sich bei dem Schnürsystem um ein Spannsystem. Dieses weist ein Spannelement auf, vorzugsweise mit einem Spannrad, einem Spanngehäuse, und einer im Spanngehäuse aufgenommenen Spule, wie beispielsweise in der US 9,375,053 oder EP 2 805 639 offenbart.

Das Schnürsystem weist zudem eine durch mindestens eine Führungsschlaufe geführte Spannschnur auf, wobei eine Betätigung des Spannelements, insbesondere durch Rotation des Spannrads in einer Spannrichtung, die Spannschnur in einem Spannbereich spannt und somit die Trageweite bzw. Passform des Handschuhs (als eigentlicher Handschuh oder als Handschlaufe) insbesondere im Handgelenksbereich und/oder Handrückenbereich verkleinert wird, und wobei vorzugsweise eine Betätigung des Spannelements, vorzugsweise durch Rotation des Spannrads in einer der Spannrichtung entgegengesetzten Entspannungsrichtung, die Spannschnur entspannt oder freigibt, und somit die Trageweite des Handschuhs (als eigentlicher Handschuh oder als Handschlaufe) vergrössert, dabei entweder kontinuierlich oder schrittweise. Somit wird die Länge der im Spannbereich angeordneten Spannschnur, bzw. eines ausserhalb des Gehäuses des Spannelements gelegenen Abschnittes der Spannschnur variabel einstellbar. Zusätzlich kann hierdurch der Abstand zum Kupplungselement variabel eingestellt werden, was einen Einfluss auf die Kraftübertragung vom Kupplungselement auf den Handschuh hat.

Vorzugsweise ist das Spannelement auf dem Handrücken am Handschuh (als eigentlicher Handschuh oder als Handschlaufe) befestigt, insbesondere vorzugsweise im Bereich des Handgelenks oder bis 0.5-3 cm weiter ausserhalb bei den Fingern.

Dazu ist vorzugsweise die oben erwähnte Spule in einer Ausnehmung des Spanngehäuses angeordnet, wobei die Spule vorzugsweise drehbar in der Ausnehmung gelagert ist und einen ringförmigen Kanal zur Aufnahme der Spannschnur aufweist. Das Spannrad ist vorzugsweise relativ zum Gehäuse drehbar, wobei das Spannrad geeignet ist, die Spule in der Ausnehmung anzutreiben. Eine Rotation des Spannrads in einer ersten Richtung, bzw. Spannrichtung, relativ zum Gehäuse treibt die Spule an, die Spannschnur oder ein Kabel auf der Spule aufzuwickeln und dadurch das Schnürsystem anzuziehen bzw. zu spannen. In diese Richtung verfügt das System vorzugsweise über eine Rücklaufsperre (Freilauf nur in eine Richtung). Eine Rotation des Spannrads in eine zweite Richtung, bzw. Entspannungsrichtung, welche der ersten Richtung entgegen gesetzt ist, treibt die Spule an, die Spannschnur oder das Kabel allmählich von der Spule freizugeben und dadurch allmählich das Schnürsystem zu lockern bzw. zu entspannen, entweder schrittweise oder kontinuierlich. Bevorzugt muss zum Lösen in diese Richtung eine bestimmte Lösekraft überwunden werden.

Vorzugsweise weist das Spannelement auch einen Verriegelungs- und Entriegelungsmechanismus auf, der ein unwillkürliches Spannen bzw. Entspannen verhindert. Die Entspannung kann dabei auch derart eingerichtet sein, dass eine nur kurze Rotation des Spannrads in die zweite Richtung, oder die Betätigung eines vorzugsweise am Spannelement angeordneten Auslösemittels, oder beispielsweise ein Ziehen oder Drücken des Spannrads selbst, eine teilweise Entspannung oder eine vollständige Entspannung und somit eine sofortige vollständige Freigabe der gesamten auf der Spule aufgerollten Spannschnur auf einmal ermöglicht.

Auf der Handschuhoberseite ist der Spannbereich nur einseitig vom Spannelement aus angeordnet, vorzugsweise zwischen Spannelement und einem Ansatz der Daumenhülle. Namentlich ist der Spannbereich durch einen nur einseitig vom Spannelement angeordneten variablen Bereich gebildet, welcher von der Spannschnur überspannt ist. Die Spannschnur überspannt hier den variablen Bereich vom Spannelement aus in Richtung der Daumenhülle hin und zum Spannelement zurück, vorzugsweise in einem V oder Zickzackstil. Es ist aber auch eine beispielswiese im Wesentlichen dreiecksförmige Anordnung der Spannschnur möglich.

Der variable Bereich weist dabei vorteilhafterweise eine durch Spannung und Entspannung der Spannschnur variabel einstellbare Breite auf. Insbesondere ist der Abstand zwischen dem Spannelement und der beweglichen Schlaufe variabel einstellbar.

Zu diesem Zweck ist der variable Bereich vorzugsweise mindestens teilweise aus einem auf jeden Fall flexiblen, vorzugsweise gerippten oder gefalteten Material ausgebildet, welches gestaucht bzw. gequetscht werden kann und sich nach Entspannung des Schnürsystems auch wieder entfaltet.

Alternativ kann der Handschuh (als eigentlicher Handschuh oder als Handschlaufe), gemäss einer weiteren bevorzugten Ausführungsform, zur selektiven Einstellung der Breite des variablen Bereichs zwei mindestens in einem entspannten Zustand der Spannschnur voneinander beabstandete Materialabschnitte aufweisen. Diese können an der Handschuhoberseite (entspricht im Fall der Handschlaufe der Oberseite oder Handrückenseite der Handhaltevorrichtung) durch Spannung der Spannschnur derart aufeinander zu bewegt werden, sodass der Abstand zwischen den beiden Materialabschnitten mindestens bereichsweise verkleinert wird. Umgekehrt wird der Abstand wieder bis maximal zu seiner Originalbreite vergrössert, wenn das Schnürsystem wieder entspannt wird.

Nach der Erfindung weist die Spannschnur zwischen einem ersten, am bzw. im Spannelement befestigten (bzw. in den Kanal des Spannelements eingeführten) ersten Ende und einem zweiten, am bzw. im Spannelement befestigten Ende mindestens einen ersten Umlenkungsabschnitt an der Handschuhoberseite (entspricht im Fall der Handschlaufe der Oberseite oder Handrückenseite der Handhaltevorrichtung) auf. In diesem ersten Umlenkungsabschnitt wechselt die Spannschnur die Richtung. Der Umlenkungsabschnitt ist durch eine erste Führungsschlaufe hindurchgeführt, welche konfiguriert ist, die Spannschnur aufzunehmen. Vorzugsweise weist die Spannschnur insgesamt mindestens drei solche Umlenkungsabschnitte auf, wobei diese vorzugsweise jeder jeweils durch eine Führungsschlaufe hindurch geführt ist. Alternativ kann die Spannschnur auch durch eine einfache Ausnehmung/Öffnung der Aussenhaut des Handschuhs oder eines daran befestigten Materialabschnittes hindurch geführt werden. Bei einer alternativen, im Wesentlichen dreiecksförmigen Anordnung der Spannschnur verläuft die Spannschnur aus dem Spannelement hinaus, überquert den variablen Bereich, bzw. Spannbereich, verläuft dann in einer Umlenkung durch eine erste Führungsschlaufe im Bereich des Ansatzes der Daumenhülle bzw. im Falle einer Handschlaufe im Bereich des Ansatzes der Austrittsöffnung für den Daumen, dann durch eine weitere Führungsschlaufe unterhalb der ersten Führungsschlaufe hindurch, und dann zurück in das Spannelement hinein, wobei die Spannschnur vom Spannelement aus den variablen Bereich nur zweimal überspannt.

Insbesondere bevorzugt ist eine Bauweise, bei welcher das Spannelement auf dem Handrücken aussen auf dem Handschuh (als eigentlicher Handschuh oder als Handschlaufe) befestigt ist, vorzugsweise im Bereich des Handgelenks oder etwas weiter zu den Fingern hin versetzt. Weiter wird bevorzugt, wenn die Spannschnur das Handgelenk nicht umlaufend umgreift und auch nicht die Hand umlaufend umgreift. Besonders bevorzugt ist eine Bauweise, bei welcher die Spannschnur vom Spannelement aus zunächst zu einer ersten Führungsschlaufe geführt ist, welche entweder direkt mit dem Kupplungselement im genannten Sattelbereich verbunden ist, oder über einen nicht-elastischen Materialstreifen mit dem Kupplungselement verbunden ist. Anschliessend läuft die Spannschnur wieder zurück zu einer weiteren Führungsschlaufe, welche unmittelbar bei dem Spannelement angeordnet ist. Diese weitere Führungsschlaufe ist entweder direkt mit dem Spannelement verbunden oder wiederum über einen nicht-elastischen Materialstreifen mit dem Spannelement verbunden ist oder dem Materialbereich, auf dem das Spannelement seinerseits befestigt ist. Nach durchlaufen dieser weiteren Führungsschlaufe verläuft die Spannschnur wieder zurück in die gleiche daumenseitige Richtung, nun aber zu einer dritten Führungsschlaufe, die unterhalb des Daumenansatzes und im Bereich des Handgelenks angeordnet ist. Nach Durchlaufen dieser dritten Führungsschlaufe verläuft vorzugsweise die Spannschnur wieder zurück zum Spannelement um dort in dieses eingeführt und mit diesem in der Länge eingestellt zu werden.

Vorzugsweise läuft die Spannschnur möglichst ungehindert und mit wenig Reibung durch die drei Führungsschlaufen.

Mit anderen Worten verläuft bei dieser bevorzugten Führung der Spannschnur und Anordnung des Spannelements die Spannschnur jeweils nur bezüglich der Längsachse des Handschuhs im Wesentlichen auf der Handrücken-Seite und vom Spannelement nur auf die Daumenseite. Durch die doppelte Umlenkung an der Führungsschlaufe im Sattelbereich und der dritten Führungsschlaufe im Handgelenk-Bereich wird eine optimale Einstellung der wesentlichen Bereiche des Handschuhs respektive der Handschlaufe bewirkt, nämlich die möglichst enge Ankopplung des Kupplungselements und die gute Befestigung um das Handgelenk. Die dritte Führungsschlaufe ist bevorzugt an einem Gewebebereich befestigt, der das Handgelenk umgreift und direkt oder indirekt mit jenem Bereich wieder verbunden ist, auf dem das Spannelement befestigt ist. Die derartige Befestigung führt zu einer besonderen selbst-regulierenden Einstellung: wird am Kupplungselement Zug ausgeübt, so wird automatisch auch ein Zug an der Spannschnur ausgelöst, und umso mehr zieht sich auch über die dritte Führungsschlaufe dieser Befestigungsmechanismus um das Handgelenk fest. So ist es möglich, eine gerade angenehme Position ohne zu viel Zug einzustellen, ohne dass das Blut abgedrückt wird, wenn dann aber der Handschuh respektive die Handhaltevorrichtung belastet wird respektive über das Kupplungselement Zug ausgeübt wird, zieht sich das System automatisch um das Handgelenk zusammen.

Grundsätzlich wäre es aber auch möglich, dass die Schnur des Schnürsystems, anstatt durch eine Führungsschlaufe hindurch, direkt durch eine Ausnehmung des Obermaterials des Handschuhs (als eigentlicher Handschuh oder als Handschlaufe), bzw. durch eine Ausnehmung oder Öse in einem Verstärkungsstreifen oder im Falle einer Decklasche durch eine Ausnehmung der Decklasche hindurchgeführt ist.

Nach der Erfindung ist das Schnürsystem über mindestens ein Materialband mit dem Kupplungselement gekoppelt, entweder direkt oder indirekt. Das vorzugsweise dehnungsarme oder sogar dehnungsfreie Materialband ist dabei in Form mindestens eines Verstärkungsstreifens ausgestaltet, vorzugsweise aus einem gewobenen Textilmaterial, wie beispielsweise Polypropylen. Dieses Materialband verbindet gewissermassen den Sattelbereich mit dem Schnürsystem. An diesem Materialband ist vorzugsweise eine Führungsschlaufe, wie oben erwähnt, zur Durchführung der Schnur, im Falle eines Spannsystems zur Durchführung der Spannschnur, befestigt.

Vorzugsweise ist das Kupplungselement als eine von oben über eine hakenartige Vorrichtung des Stockgriffes einzuhängende bzw. stülpbare schlaufen-, ring- oder ösenförmige Vorrichtung, und besonders bevorzugt als bewegliche Schlaufe ausgebildet. Das Kupplungselement ist vorteilhafterweise über mindestens ein Befestigungselement, insbesondere einen Befestigungsstreifen am Handschuh (als eigentlicher Handschuh oder als Handschlaufe) befestigt, vorzugsweise aussenseitig am Handschuh aufgenäht oder mit dem Handschuh verklebt. Dieses Befestigungselement ist vorzugsweise aus gewobenen Textilmaterial, vorzugsweise auf Kunststoffbasis ausgebildet, und weist eine bevorzugte Breite von zwischen 3-30 mm auf. Vorzugsweise ist das Befestigungselement im Sattelbereich zwischen der Daumenhülle und der ersten - vorzugsweise als Zeigefingerhülle ausgebildeten Fingerhülle, angeordnet, bzw. im Fall einer Handschlaufe im Sattelbereich zwischen der Austrittsöffnung für den Daumen und der Austrittsöffnung für die restlichen Finger. Das Befestigungselement kann dabei auch ein Materialabschnitt bzw. Materialzuschnitt von beispielsweise ovaler oder runder Form sein. Dieser kann beispielsweise aus Leder, oder Kunststoff, oder ebenfalls aus einem gewobenen Textilmaterial, vorzugsweise auf Kunststoffbasis gebildet sein.

Bei einem weiteren bevorzugten Handschuh ist mindestens eine erste Führungsschlaufe zur Aufnahme der Schnur bzw. Spannschnur an einem ersten Verstärkungsstreifen befestigt oder angeformt. Die Führungsschlaufe kann auch einstückig mit dem ersten Verstärkungsstreifen ausgebildet sein, d.h. dass der Verstärkungsstreifen an einem Ende, welches der Anlenkung im Sattelbereich gegenüberliegt, zu einer Führungsschlaufe geformt ist.

Der erste Verstärkungsstreifen kann am Befestigungselement für das Kupplungselement befestigt, insbesondere angenäht, oder daran angeformt sein. Alternativ kann der erste Verstärkungsstreifen einstückig mit dem Befestigungselement für das Kupplungselement , d.h. vorzugsweise für eine bewegliche Schlaufe, ausgebildet sein, sodass gewissermassen das Kupplungselement direkt mittels Verstärkungsstreifen am Handschuh befestigt ist, oder dass das Befestigungselement in einen streifenähnlichen Abschnitt übergeht, welcher über eine allfällige daran befestigte oder einstückig daran angeformte Führungsschlaufe mit dem Schnürsystem gekoppelt ist. In einem solchen Fall übernimmt der streifenähnliche Abschnitt des Befestigungselements die Aufgabe des ersten Verstärkungsstreifens.

In einer weiteren bevorzugten Ausführungsform überlappt der Verstärkungsstreifen mindestens teilweise mit dem Befestigungselement und/oder mit einem die erste Führungsschlaufe bildenden Materialabschnitt.

Der Verstärkungsstreifen dient gewissermassen als Brückenelement zwischen der Schlaufenbefestigung im Sattelbereich und dem Spannsystem im Handrückenbereich. Dadurch wird die Kraftübertragung vom Arm bzw. von der Hand via Handschuh (als eigentlicher Handschuh oder als Handschlaufe) auf den Stockgriff und somit auf den Stock optimiert, insbesondere beim Abstützen auf den Stock, was u.a. die Dirigierbarkeit des Stockes erhöht. Umgekehrt wird auch die Zugkraft vom Stockgriff via Kupplungselement auf den Handschuh verteilt. Der Verstärkungstreifen verstärkt ausserdem insbesondere den bzw. die durch Zug beanspruchten Bereich(e) der Aussenhaut des Handschuhs, indem die Kraft auf dem Handschuh verteilt wird.

Vorteilhafterweise ist das Kupplungselement, wenn es als bewegliche Schlaufe ausgebildet ist, aus flexiblem, d.h. vorzugswiese biegbarem, aber dennoch zugfestem Material ausgebildet, vorzugsweise aus einem Kabel oder einem Bügel oder aus einer flexiblen Kunststoffschnur, wie beispielsweise einer Kordel, z.B. aus gewobenem oder geflochtenem UHMwPE (z.B. Dyneema ^{®}) oder Aramid (z.B. Kevlar ^{®}). Dabei ist die bewegliche Schlaufe im Wesentlichen an sich, d.h. gewissermassen in Bezug auf seine Befestigungsposition, unbeweglich am Handschuh (als eigentlicher Handschuh oder als Handschlaufe) befestigt.

In sich ist aber die bewegliche Schlaufe vorzugsweise flexibel und beweglich ausgebildet wobei sie eine genügende Eigensteifigkeit aufweist, so dass sie in einer Position im Raum zwischen Daumenhülle und der ersten Fingerhülle, bzw. im Falle einer Handschlaufe zwischen der Austrittsöffnung für den Daumen und der Austrittsöffnung für die restlichen Finger, stabilisiert ist. Dadurch ist der von der Handschuhoberfläche (entspricht bei der Handschlaufe der Oberfläche oder Handrückenseite der Handhaltevorrichtung) hervorstehende bzw. emporragende Teil der beweglichen Schlaufe am Handschuh (als eigentlicher Handschuh oder als Handschlaufe) im Wesentlichen in einer Ebene angeordnet, welche bei geöffneter und ausgestreckter Hand des Benutzers durch dessen Daumen und Zeigefinger definiert wird.

Vorzugsweise ist die bewegliche Schlaufe in Ruheposition, d.h. in einer Nichtgebrauchsposition, bzw. in vom Stockgriff abgekoppeltem Zustand und insbesondere ohne Krafteinwirkung, im Wesentlichen halbrund oder halb-oval ausgebildet. Vorzugsweise handelt es sich bei der beweglichen Schlaufe um eine Schlaufe aus einem geflochtenen Kunststoffmaterial, insbesondere bevorzugt auf Basis von Polyethylen, Polyamid, Polypropylen, Aramid oder einer Kombination dieser Materialien, oder die bewegliche Schlaufe ist aus einem anderen zugbelastbaren Material geformt.

Gemäss einer besonders bevorzugten Ausführungsform weist die bewegliche Schlaufe eine Dicke von 1-5 mm, bevorzugt von 2-3 mm auf. Dabei steht die bewegliche Schlaufe vorteilhafterweise zwischen 5-20 mm, insbesondere bevorzugt zwischen 5-10 mm über den Sattelbereich zwischen der ersten Fingerhülle und der Daumenhülle, bzw. im Falle einer Handschlaufe, zwischen der Austrittsöffnung für die restlichen Finger und der Austrittsöffnung für den Daumen, hervor.

Das Material der beweglichen Schlaufe im nicht hervorstehenden Bereich ist vorzugsweise mit beiden Enden wenigstens über eine Länge von 2-15 cm, insbesondere bevorzugt von wenigstens 5 cm in, am Handschuh (als eigentlicher Handschuh oder als Handschlaufe), und/oder als Zwischenschicht des Handschuhs verklebt, eingenäht, eingewoben oder anderweitig zwischen zwei Materiallagen des Handschuhs befestigt, wobei das oben beschriebene Befestigungselement und/oder der oben beschriebene Verstärkungsstreifen als eine dieser Materiallagen dienen können.

Eine weitere bevorzugte Ausführungsform, welche insbesondere für den Langlauf-/Nordic-Sport geeignet ist, weist an der Handschuhoberseite oder Handschlaufenoberseite eine Aussenhaut auf, welche im Spannbereich in Längsrichtung des Handschuhs unterbrochen ist, sodass eine Spalte geformt wird. Diese Spalte ist vorzugsweise von einer "Innenhaut" unterlegt, welche gewissermassen den Grundkörper des Handschuhs bildet oder welche durch eine weitere, auf dem Grundkörper des Handschuhs befestigte Materialschicht gebildet ist.

Somit ist die Aussenhaut an der Handschuhoberseite (entspricht bei der Handschlaufe der Oberseite der Handhaltevorrichtung) mindestens teilweise durch zwei im Ruhezustand bzw. im entspannten Zustand voneinander beabstandete Materialabschnitte gebildet. Diese beiden Materialabschnitte können beispielsweise zwei jeweils einseitig an der Handhaltevorrichtung befestigte Decklaschen sein, welche zur Mitte der Handhaltevorrichtung hin an der Oberseite der Handhaltevorrichtung lose auf der Innenhaut aufliegen, d. h insbesondere im Randbereich der zum Spalt hin gerichteten und einander zugewandten bzw. gegenüberliegenden Kanten nicht an der Innenhaut bzw. am Grundkörper des Handschuhs (als eigentlicher Handschuh oder als Handschlaufe) befestigt sind. Vorzugsweise weist diese Ausführungsform eine einseitig am Handschuh befestigte erste Decklasche und eine vorzugsweise einseitig am Handschuh befestigte zweite Decklasche auf, zwischen welchen in Längsrichtung die Spalte angeordnet ist. Das Schnürsystem ist in diesem Fall derart ausgebildet, dass die Schnur zwischen der ersten Decklasche und der zweiten Decklasche vorzugsweise zickzackartig hin- und her verläuft. Handelt es sich beim Schnürsystem um ein Spannsystem wie oben beschrieben, so ist das Spannelement an der ersten Decklasche befestigt und mindestens eine erste Führungsschlaufe für die Spannschnur an der zweiten Decklasche befestigt. Vorzugsweise ist auch eine zweite Führungsschlaufe an der ersten Decklasche befestigt und eine dritte Führungsschlaufe an der zweiten Decklasche, insbesondere an der Handschuhoberseite resp. Oberseite der Handhaltevorrichtung unterhalb der ersten Führungsschlaufe.

Die Innenhaut kann aus demselben Material wie die Aussenhaut oder aus einem anderen Material gebildet sein. Die beiden Decklaschen können aus dem gleichen oder unterschiedlichem Material gebildet sein, und das Material mindestens einer Decklasche kann dasselbe Material sein, wie für die Innenhaut verwendet wird, oder ein anderes. Vorzugsweise ist das Material der Aussenhaut bzw. der Decklaschen aus stabilerem und zugfesterem Material gebildet als die Innenhaut, beispielsweise aus einem Lederimitat, z.B. ein Verbund aus einem textilen Grundträger, wie beispielsweise einem Naturfaser-, Chemiefaser- oder Mischgewebe, und einer Kunststoffdeckschicht, wie beispielsweise Polyvinylchlorid.

Gemäss einer weiteren bevorzugten Ausführungsform ist der erste Verstärkungsstreifen ein integraler Bestandteil der zweiten Decklasche, sodass er durch einen oberen Bereich der zweiten Decklasche gebildet ist, und der zweite Verstärkungsstreifen ist alternativ oder zusätzlich ein integraler Bestandteil der zweiten Decklasche, sodass er durch einen unteren Bereich der zweiten Decklasche gebildet ist. Das heisst, dass kein separater erster und/oder zweiter Verstärkungsstreifen vorhanden sein muss, sondern dass die Decklasche die Aufgabe des Verstärkungsstreifens übernimmt, bzw. den Verstärkungsstreifen bildet, bzw. dass die Decklasche als erster und/oder zweiter Verstärkungsstreifen fungiert oder umgekehrt.

Eine besonders bevorzugte Ausführungsform ist dadurch gekennzeichnet, dass die erste Führungsschlaufe direkt an der zweiten Decklasche befestigt, vorzugsweise angenäht ist, insbesondere an der Unterseite der zweiten Decklasche. Sowohl im oberen als auch im unteren Bereich der zweiten Decklasche ist vorzugsweise jeweils ein Schlitz für die Durchführung der ersten bzw. dritten Führungsschlaufe ausgebildet. Dabei tritt durch den ersten Schlitz im oberen Bereich der zweiten Decklasche die erste Führungsschlaufe hindurch und durch den zweiten Schlitz im unteren Bereich der zweiten Decklasche die dritte Führungsschlaufe hindurch. Die zweite Decklasche könnte auch zweigeteilt sein, sodass jeweils eine Decklasche einen Verstärkungsstreifen bildet und an jeder Decklasche jeweils eine Führungsschlaufe befestigt ist.

Zusätzlich oder alternativ kann die zweite Führungsschlaufe durch einen Schlitz der ersten Decklasche hindurchtreten und an dieser direkt befestigt, vorzugsweise angenäht sein, insbesondere an der Unterseite der ersten Decklasche, sodass auch hier kein separater dritter Verstärkungsstreifen nötig ist.

In einer weiteren bevorzugten Ausführungsform ist die erste Führungsschlaufe direkt am Befestigungsstreifen für die bewegliche Schlaufe befestigt oder daran angeformt, sodass das Schnürsystem noch direkter mit der beweglichen Schlaufe, bzw. mit dem Kupplungsmechanismus für den Stockgriff gekoppelt ist.

Ein weiterer Gegenstand der Erfindung ist ein Stockgriff mit einer Kupplungsvorrichtung, und mit einem an der Kupplungsvorrichtung des Stockgriffes mittels eines Kupplungselementes, lösbar befestigten oder befestigbaren Handschuh (als eigentlicher Handschuh oder als Handschlaufe) nach einem der oben beschriebenen Ausführungsformen, sowie ein Stock mit einem solchen Stockgriff und dem daran lösbar befestigbaren bzw. befestigten Handschuh. Dabei handelt es sich bei der Kupplungsvorrichtung des Stockgriffes vorzugsweise um eine hakenartige Vorrichtung und beim Kupplungselement des Handschuhs um eine bewegliche Schlaufe, wie weiter oben detaillierter beschrieben. Die bewegliche Schlaufe wird über die hakenartige Vorrichtung geführt/gestülpt und selbsteinrastend fixiert. Zur Entkopplung von Stock und Handschuh wird entweder ein Auslöseelement am Stockgriff betätigt, wodurch die bewegliche Schlaufe wieder freigegeben wird. Alternativ kann die bewegliche Schlaufe entgegen einem gefedert gelagerten Widerstand an der Basis der hakenartigen Vorrichtung selbsteinrastend gehalten sein und kann durch Überwinden des gefederten Widerstandes entgegen der Ausführungsrichtung auch ohne Auslöseelement gewissermassen selbstauslösend wieder entfernt werden.

Alternativ kann die Kupplungsvorrichtung des Stockgriffes eine Ausnehmung aufweisen, in welche ein im Wesentlichen als Rastzunge ausgebildetes und am Handschuh (als eigentlicher Handschuh oder als Handschlaufe) befestigtes Kupplungselement eingeführt und lösbar verrastet werden kann. Dabei ist vorzugsweise in einer Stockgriffausnehmung ein mit dem Kupplungselement des Handschuhs zusammenwirkendes Verbindungselement vorgesehen, das mittels eines im Bereich des Griffkopfes zugänglichen Betätigungsgliedes entgegen einer federnden Lagerung bewegbar ist. Vorzugsweise ist der Zugang zur Stockgriffausnehmung, in den das Kupplungselement ein- und ausführbar ist, in einer etwa geradlinigen Flucht mit einem Ausgang der Stockgriffausnehmung, in dessen Bereich das Betätigungsglied betätigbar ist, angeordnet. In einem solchen Fall ist die Stockgriffausnehmung vorzugsweise in spitzwinkliger Anordnung gegenüber der Längsachse des Stockgriffs bzw. des damit verbundenen Stockrohres angeordnet.

Weitere Ausführungsbeispiele sind in den abhängigen Ansprüchen beschrieben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische, schematische Darstellung einer Handhaltevorrichtung in Form eines Handschuhs für die linke Hand eines Benutzers, gemäss eines ersten bevorzugten Ausführungsbeispiels, vorzugsweise für den Gebrauch beim Alpin-Skifahren;
- Fig. 2: einen Ausschnitt einer seitlichen, perspektivischen, schematischen Darstellung des Handschuhs von Fig. 1;
- Fig. 3: einen Detailausschnitt des Kupplungsbereichs des Handschuhs von Fig. 1 bei gespreiztem Daumen;
- Fig. 4: einen Detailausschnitt des Kupplungsbereichs des Handschuhs von Fig. 1 bei angelegtem Daumen;
- Fig. 5: perspektivische, schematische Darstellung eines Handschuhs für die rechte Hand eines Benutzers, gemäss eines zweiten bevorzugten Ausführungsbeispiels, vorzugsweise für den Gebrauch im Langlauf-/Nordic Sport;
- Fig. 6: einen Detailausschnitt des Kupplungsbereichs des Handschuhs von Fig. 5 mit Sicht auf die Handschuhinnenseite bzw. Innenhandfläche und bei gespreiztem Daumen;
- Fig. 7: eine Detailausschnitt des Schnürsystems des Handschuhs von Fig. 5;
- Fig. 8: eine perspektivische, schematische Darstellung eines Handschuhs für die rechte Hand eines Benutzers, gemäss eines dritten bevorzugten Ausführungsbeispiels, ebenfalls vorzugsweise für den Gebrauch beim Langlauf-/Nordic Sport.
- Fig. 9: eine perspektivische, schematische Darstellung eines Handschuhs in Form einer Handschlaufe gemäss eines vierten bevorzugten Ausführungsbeispiels, für eine rechte Hand eines Benutzers, vorzugsweise für den Gebrauch beim Trekking oder Nordic Walking, mit Sicht auf das Spannelement;
- Fig. 10: eine perspektivische, schematische Darstellung der Handschlaufe von Fig. 9 mit Sicht auf die Oberseite der Handschlaufe.

### BESCHREIBUNG BEVORZUGTER AUSFÜHRUNGSFORMEN

In Figur 1 ist ein erstes bevorzugtes Ausführungsbeispiel eines erfindungsgemässen Handschuhs 1 dargestellt. Diese erste bevorzugte Variante ist besonders für den Gebrauch beim Alpin-Skifahren und Tourengehen geeignet. Beim Alpin-Skisport werden meist solche dickeren, und gepolsterteren Handschuhe verwendet als beim Langlauf-/Nordic Sport, wo alternativ auch Handschlaufen zum Einsatz kommen, die mit oder ohne separate Handschuhe getragen werden können. Der dargestellte Handschuh 1 ist als Fingerhandschuh ausgebildet. Dieser weist eine Daumenhülle 4 zur Aufnahme des Daumens der linken Hand eines Benutzers und eine erste Fingerhülle 5 zur Aufnahme des Zeigefingers auf, sowie eine zweite Fingerhülle 6 zur Aufnahme des Mittelfingers, eine dritte Fingerhülle 7 zur Aufnahme des Ringfingers, und eine vierte Fingerhülle 8, zur Aufnahme des kleinen Fingers.

Der meist aus mehreren Textilelementen und Schichten gebildete Handschuh 1 weist an unterschiedlichen Stellen Polsterelemente und/oder Verstärkungselemente auf, um die Benutzerhand vor Verletzungen durch Schläge oder Schürfungen zu schützen. Ebenso weist der Handschuh 1 vorzugsweise Isolationsmaterial auf, um ein Eindringen von Kälte und Nässe zu verhindern.

Zwecks Einstellung der Trageweite des Handschuhs 1, bzw. zur Anpassung der Handschuhgrösse an die Handgrösse des Trägers, und um ein Verrutschen des Handschuhs 1 an der Benutzerhand zu verhindern, weist der Handschuh 1 an seiner Handschuhoberseite 2, bzw. am Handschuhrücken, welcher den Handrücken des Benutzers bedeckt, ein Schnürsystem auf. Dieses ist vorzugsweise zwischen einem Handgelenkssaum, welcher einen Handgelenksbereich 9 nach unten hin begrenzt, und einer Anlenkung der Fingerhüllen 5-8 angeordnet. In dem in den Figuren 1-4 dargestellten Ausführungsbeispiel weist das Schnürsystem eine Spannschnur 13 auf, welche via eine ersten und dritte Führungsschlaufe 17, 19 an der Materialschicht an der Handschuhoberseite 2 angekoppelt ist, und auf einer gegenüber gelegenen Stelle an der Handschuhoberseite 2 via eine zweite Führungsschlaufe 18 an einem Spannelement 11 lösbar angekoppelt ist. Zwischen der ersten Führungsschlaufe 17 und der dritten Führungsschlaufe 19 verläuft die Spannschnur 13 nochmals gewissermassen im Zickzackstil zurück in Richtung Spannelement 11 und im Bereich des Spannelements 11 durch die am Spannelement 11 oder in dessen Nähe angekoppelte zweite Führungsschlaufe 18 hindurch. Die Spannschnur 13 überlagert somit mehrfach einen variablen Bereich 31 des Handschuhs 1 auf der Handschuhoberseite 2, wobei dieser variable Bereich 31 einen im Wesentlichen in Längsrichtung bzw. entlang einer Längsachse L des Handschuhs 1 verlaufenden Spannbereich bildet. Dieser variable Bereich 31 ist zusammenfaltbar bzw. stauchbar oder knautschbar ausgebildet. Im vorliegenden Ausführungsbeispiel von Fig. 1-4 ist der variable Bereich 31 aus einem gerippten oder gefalteten Material, vorzugsweise aus einem Textilmaterial ausgebildet. Das Spannelement 11 weist zwei Ausnehmungen 21, 22 für die Durchführung der Spannschnur 13 auf, ein Spanngehäuse 20, an welchem ein drehbares Spannrad 12 für das Spannen der Spannschnur 13 befestigt ist. Beim Spannen der Spannschnur 13 durch Betätigung des Spannrads 12 in einer ersten Richtung S1, bzw. in einer Spannrichtung S1 wird die Breite des variablen Bereichs 31 verringert. Somit wird auch der Abstand zwischen der im Bereich bzw. in der Nähe des Sattelbereichs 23 angeordneten ersten Führungsschlaufe 17, durch welche ein erster Umlenkungsbereich 14 der Spannschnur 13 durchgeführt ist, und der im Bereich des Spannelements 11 angeordneten zweiten Führungsschlaufe 18 verringert, sowie auch der Abstand zwischen der unterhalb der ersten Führungsschlaufe 17 angeordneten dritten Führungsschlaufe 19, durch welche ein dritter Umlenkungsbereich 16 der Spannschnur 13 durchgeführt ist, und der im Bereich des Spannelements 11 angeordneten zweiten Führungsschlaufe 18. Durch das Einziehen der Spannschnur 13 in das Spanngehäuse 20 des Spannelements 11 bei Drehung des Spannrads 12 in Spannrichtung S1 wird somit die Gesamtlänge des aus dem Spanngehäuse 20 herausragenden Anteils der Spannschnur 13 an der Handschuhoberfläche 2 verkürzt. Dies bewirkt eine Verengung der Passform bzw. der Trageweite des Handschuhs 1 an der Hand des Benutzers.

Wird das Spannrad 12 in eine der Spannrichtung S1 entgegengesetzte zweite Richtung S2, d.h. in einer Entspannungsrichtung S2 gedreht, so wird die Spannschnur 13 wieder aus dem Spanngehäuse 20 freigegeben und die Gesamtlänge des aus dem Spanngehäuse 20 herausragenden Anteils der Spannschnur 13 an der Handschuhoberfläche 2 verlängert sich. Dadurch vergrössert sich die Breite des variablen Bereichs 31 wieder und somit auch der Abstand zwischen der im Bereich bzw. in der Nähe des Sattelbereichs 23 angeordneten zweiten Führungsschlaufe 18, durch welche ein zweiter Umlenkungsbereich 15 der Spannschnur 13 durchgeführt ist, und der im Bereich des Spannelements 11 angeordneten zweiten Führungsschlaufe 18, wie auch zwischen der unterhalb der ersten Führungsschlaufe 17 angeordneten dritten Führungsschlaufe 19, durch welche ein dritter Umlenkungsbereich 16 der Spannschnur 13 durchgeführt ist und der im Bereich des Spannelements 11 angeordneten zweiten Führungsschlaufe 18. Dies bewirkt eine Vergrösserung der Passform bzw. Trageweite des Handschuhs 1 an der Hand des Benutzers.

Zwischen der Daumenhülle 4 und der ersten Fingerhülle 5 ist, wie in Fig. 2 dargestellt, ein Sattelbereich 23 ausgebildet, an welchem ein Kupplungselement in Form einer beweglichen Schlaufe 25 befestigt ist. Diese dient der Kupplung des Handschuhs 1 an einen Skistock (nicht dargestellt). Dazu weist der Skistock im vorliegenden Ausführungsbeispiel am Stockgriff einen Dorn oder Haken auf, über welchen die bewegliche Schlaufe 25 vorzugsweise selbsteinrastend gestülpt wird. Zur Entkopplung von Stock und Handschuh 1 wird vorzugsweise ein Auslöseelement am Stockgriff betätigt, wodurch die bewegliche Schlaufe 25 wieder freigegeben wird.

Die bewegliche Schlaufe 25 ist im vorliegenden Ausführungsbeispiel im Sattelbereich 23 am Material des Handschuhs 1 befestigt, bzw. darin verankert. Über die Befestigungsstelle der Schlaufe 25 ist ein Befestigungselement 24 bzw. ein Befestigungsstreifen aufgenäht, welcher zwei Ausnehmungen für die Durchführung der die Schlaufe 25 bildenden Kordel aufweist. Das Befestigungselement 24 ist im dargestellten Ausführungsbeispiel als ovaler Flicken bzw. "Patch", wie in Fig. 3 ersichtlich, ausgebildet.

Die bewegliche Schlaufe 25 ist im vorliegenden Ausführungsbeispiel von Fig. 1-4 aus flexiblem Material, wie beispielsweise einer Textilkordel ausgebildet, weist aber genügend Eigensteifigkeit auf, sodass die Schlaufe 25 im ungekoppelten Zustand vom Handschuh 1 absteht, im Wesentlichen senkrecht zur Handschuhoberfläche im Sattelbereich 23. Der vom Handschuh 1 abstehende Abschnitt der beweglichen Schlaufe 25 ist dabei im ungekoppelten Zustand halbrund bzw. halboval geformt. Die bewegliche Schlaufe ist somit in Bezug auf seine Befestigungsposition im Wesentlichen unbeweglich am Handschuh befestigt, in sich aber flexibel und beweglich ausgebildet. Die Schlaufe ist aufgrund ihrer Eigensteifigkeit in einer Position im Raum zwischen Daumenhülle 4 und erster Fingerhülle 5 stabilisiert, wobei der hervorstehende Teil der beweglichen Schlaufe 25 am Handschuh 1 im Wesentlichen in einer Ebene angeordnet ist, welche bei geöffneter und ausgestreckter Hand des Benutzers durch dessen Daumen und Zeigefinger definiert wird.

Vom Sattelbereich 23 zur Handschuhoberseite 2 bzw. zum Handrücken hin ist ein erster Verstärkungsstreifen 26 geführt. Der erste Verstärkungsstreifen 26 weist zwei Enden auf, wovon ein erstes Ende am Befestigungselement 24 für die Schlaufe 25 befestigt bzw. angenäht oder daran angeformt ist, und ein zweites Ende mit einer ersten Führungsschlaufe 17, durch welche eine Spannschnur 13 des Schnürsystems durchgeführt ist.

Wenn nun die Spannschnur 13 gespannt wird, erfährt der erste Verstärkungsstreifen 26 via die erste Führungsschlaufe 17 einen Zug, bzw. eine erste Kraft in Richtung des Spannelements 11. Gleichzeitig greift aber, wenn die bewegliche Schlaufe 25 an einem Stockgriff angekoppelt ist, eine entgegengesetzte zweite Kraft an der beweglichen Schlaufe 25, und somit via Befestigungselement 24 auch am ersten Verstärkungsstreifen 26 an. Indirekt wirkt also das Schnürsystem bzw. Spannsystem als entgegengesetzte Kraft zur Zugkraft, welche bei der Ankopplung an einen Stockgriff an der beweglichen Schlaufe 25 zieht.

Dadurch wird die Kraftübertragung vom Arm bzw. der Hand via Handschuh 1 auf den Stockgriff und somit auf den Stock optimiert, insbesondere beim Abstützen auf den Stock. Der erste Verstärkungsstreifen 26, ist im Ausführungsbeispiel von Fig. 1-4 aus zugfestem, d.h. im Wesentlichen undehnbaren/sehr dehnungsarmem Material ausgebildet und im vorliegenden Ausführungsbeispiel auch durch Nähte verstärkt. Der erste Verstärkungsstreifen 26 ist hier nicht an der Aussenhaut, bzw. am Obermaterial des Handschuhs 1 befestigt, und überdeckt die Aussenhaut somit "lose". Dadurch kann auch eine gewisse Flexibilität bei der Bewegung der Benutzerhand am und um den Stockgriff gewährleistet werden.

Im vorliegenden Ausführungsbeispiel von Fig. 1-4 ist die zweite Führungsschlaufe 18 an einem dritten Verstärkungsstreifen 32 befestigt oder einstückig daran angeformt. Dieser dritte Verstärkungsstreifen 32 ist hier einseitig an der Handschuhoberseite 2 befestigt, und optional zusätzlich am Spannelement 11, vorzugsweise an der Unterseite des Spanngehäuses 20. Wie in Figur 1 dargestellt, ist der dritte Verstärkungsstreifen 32 zwischen der Aussenhaut bzw. dem Obermaterial des Handschuhs 1 an der Handschuhoberseite 2 und der Unterseite des Spanngehäuses 20 eingeklemmt und befestigt. Die Spannschnur 13 führt also gewissermassen aus einer oberen, ersten Ausnehmung 21 des Spannelements 11, bzw. aus dessen Spanngehäuse 20 heraus, überspannt den variablen Bereich 31 und ist mit einem ersten Umlenkungsabschnitt 14 durch eine erste Führungsschlaufe 17 hindurch geführt. Dann führt die Spannschnur 13 zurück zu einer zweiten Führungsschlaufe 18, welche indirekt über das dritte Verstärkungsband 32 mit dem Spannelement 11 gekoppelt ist, erfährt dort mit ihrem zweiten Umlenkungsabschnitt 15 eine Umlenkung durch die zweite Führungsschlaufe 18 hindurch, und überspannt dann wiederum den variablen Bereich 31 in einer im Wesentlichen entgegengesetzten Richtung zu einer unterhalb der ersten Führungsschlaufe 17 angeordneten dritten Führungsschlaufe 19, durch welche der dritte Umlenkungsbereich 16 der Spannschnur 13 hindurch geführt wird. Anschliessend ist die Spannschnur 13 zurück zum Spannelement 11, bzw. durch eine zweite Ausnehmung 22 in das Spanngehäuse 20 hinein geführt.

Der Spannbereich, bzw. der variable Bereich 31 kann auch so ausgestaltet sein, dass das Obermaterial, bzw. die Aussenhaut des Handschuhs über die Länge des Spannbereichs unterbrochen ist, wobei die in diesem Bereich einander frei gegenüber liegenden Vorderkanten der unterbrochenen Aussenhaut zwischen sich eine längliche Fläche einschliessen, die als Innenhaut gebildet ist. Dies ist gewissermassen im zweiten und dritten bevorzugten Ausführungsbeispiel der Fall, wie in Fig. 5-7 bzw. 8 dargestellt. Bei diesen Handschuhvarianten, welche vorzugsweise für den Langlauf-/Nordic Sport verwendet werden, ist das Handschuhmaterial vorzugsweise dünner und stärker durchlüftet, sowie weniger gepolstert. Unabhängig davon weist, wie in Fig. 5 bzw. 8 erkennbar, der Handschuh nach dem zweiten bevorzugten Ausführungsbeispiel an der Handschuhoberseite 2 im Spannbereich eine erste Decklasche 28 auf, an welcher das Spannelement 11 befestigt ist, und eine zweite Decklasche 29 auf, an welcher die erste Führungsschlaufe 17 und die dritte Führungsschlaufe 19 befestigt sind. Zwischen der ersten Decklasche 28 und der zweiten Decklasche 29 ist somit ein Zwischenraum 30 bzw. eine Spalte 30 angeordnet, welche sich im Wesentlichen entlang der Längsachse L des Handschuhs 1 erstreckt. Die beiden Decklaschen 28, 29 können somit als längsgespaltete Aussenhaut betrachtet werden, und das den Zwischenraum 30 bzw. die Spalte unterlegende Material als Innenhaut, welche allenfalls mindestens teilweise auch gleich als Obermaterial für die Daumenhülle 4 und die Fingerhüllen 5-8 dient, sowie allenfalls die die Handinnenfläche des Benutzers bedeckende Innenseite des Handschuhs bildet. Ebenso kann die Innenhaut auch die gesamte Fläche an der Oberseite 2 des Handschuhs bilden, welche dann mindestens teilweise von der Aussenhaut bzw. von den beiden Decklaschen 28, 29 bedeckt wird.

Beim Spannen des Schnürsystems bzw. des Spannsystems werden dann die beiden den Zwischenraum definierenden einander gegenüberliegenden bzw. zugewandten Kanten 34, 35 der beiden Decklaschen 28, 29 aufeinander zubewegt. Dadurch wird der Zwischenraum 30 geschlossen, und je nach Spanngrad können sich die beiden Decklaschen 28, 29 im Bereich ihrer einander zugewandten Kanten 34, 35 sogar teilweise überlappen.

Im dargestellten Ausführungsbeispiel von Fig. 5-7 ist ein erster Verstärkungsstreifen 26 und ein zweiter Verstärkungsstreifen 27 an der zweiten Decklasche 29 befestigt bzw. angenäht. Am ersten Verstärkungsstreifen 26 ist hier die erste Führungslasche 17 befestigt und am zweiten Verstärkungsstreifen 27 die dritte Führungslasche 19. Die Befestigung der Führungsschlaufen 17, 19 am Handschuh 1 erfolgt also hier indirekt, d.h. über jeweils einen Verstärkungsstreifen 26, 27. An der ersten Decklasche 28 ist hier, entgegen des ersten Ausführungsbeispiels von Fig. 1-4, kein dritter Verstärkungsstreifen 32 vorhanden, da die zweite Führungslasche 18 hier direkt an der ersten Decklasche 28 befestigt ist.

Im Ausführungsbeispiel von Fig. 8 sind, anders als beim zweiten Ausführungsbeispiel, auch die erste Führungsschlaufe 17 und die dritte Führungsschlaufe 19 direkt an der zweiten Decklasche 29 befestigt, und auch die zweite Führungsschlaufe 18 ist direkt an der ersten Decklasche 28 befestigt bzw. angenäht. Im Vergleich zum ersten Ausführungsbeispiel der Fig. 1-4 fungiert im zweiten und dritten Ausführungsbeispiel von Fig. 5 bzw. 8 die erste Decklasche 29 als dritter Verstärkungsstreifen 32 und im zweiten Ausführungsbeispiel von Fig. 5 fungiert die zweite Decklasche 29 als erster und auch gleich als zweiter Verstärkungsstreifen, bzw. die zweite Decklasche 29 bildet gleichzeitig den ersten und zweiten Verstärkungsstreifen 26, 27 des Ausführungsbeispiels von Fig. 5-7. Man kann auch sagen, dass hier die Decklaschen 28, 29 die Verstärkungsstreifen 26, 27, 32 gewissermassen ersetzen. In diesen Fällen ist sowohl im oberen als auch im unteren Bereich der zweiten Decklasche 29 jeweils ein Schlitz ausgebildet. Dabei tritt durch den ersten Schlitz im oberen Bereich der zweiten Decklasche 29 die erste Führungsschlaufe 17 hindurch und durch den zweiten Schlitz im unteren Bereich der zweiten Decklasche 29 die dritte Führungsschlaufe 19 hindurch. Ebenso tritt, sowohl im zweiten Ausführungsbeispiel von Fig. 5, als auch im dritten Ausführungsbeispiel von Fig. 8 die zweite Führungsschlaufe 18 durch einen Schlitz der ersten Decklasche 28 hindurch und ist an dieser befestigt, bzw. angenäht, sodass auch hier kein separater dritter Verstärkungsstreifen 32 nötig ist.

In den Figuren 9-10 ist ein Ausführungsbeispiel einer Handschlaufe dargestellt, welche ebenfalls mit je einem Spannsystem zur Einstellung der Trageweite ausgerüstet ist und an der Hand des Benutzers befestigt werden kann. Die dargestellte Handschlaufe ist für das Tragen an der rechten Hand des Benutzers geeignet. Dabei weist die Handschlaufe 1 drei Öffnungen auf, nämlich jeweils eine Eintrittsöffnung für das Handgelenk, und jeweils eine erste Austrittsöffnung 36 für den Daumen des Benutzers und eine zweite Austrittsöffnung 37 für die restlichen Finger des Benutzers auf. Zwischen der ersten Austrittsöffnung 36 und der zweiten Austrittsöffnung ist der Sattelbereich 23 angeordnet, an welchem das Kupplungselement 25 zur Kopplung der Handschlaufe an den Stockgriff befestigt ist. Im Ausführungsbeispiel von Fig. 9 und 10 ist das Kupplungselement 25 als bewegliche Öse ausgebildet, welche direkt mittels eines Verstärkungsstreifens 26 an der Handschlaufe befestigt ist. Der Verstärkungsstreifen 26 dient hier somit gleichzeitig als Befestigungsstreifen. Alternativ kann das Kupplungselement 25 aber auch mittels eines am Verstärkungsschreifen 26 angenähten zusätzlichen Befestigungsstreifens 24 an der Handschlaufe befestigt sein. Im Ausführungsbeispiel von Fig. 9 und 10 ist die zweite Führungsschlaufe 18 an der ersten Decklasche 28 in der Nähe des Spannelements 11 befestigt. Alternativ kann die zweite Führungsschlaufe 18 im Ausführungsbeispiel von Fig. 11 auch direkt am bzw. unter dem Spannelement fixiert sein. Bei der Handschlaufe gemäss Fig. 9 und 10 ist der Zwischenraum, bzw. die Spalte 30 zwischen der ersten Decklasche 28 und der zweiten Decklasche 29, ähnlich wie beim Handschuh von Fig. 5 oder 8 von einer Materialschicht unterlegt. Während es beim Handschuh von Fig. 5 oder 8 dabei gewissermassen um einen Abschnitt einer Innenhaut 33 handelt, handelt es sich bei der Handschlaufe gemäss Fig. 9 und 10 um einen elastischen Materialabschnitt 39, z.B. einen breiten Gummizug oder einen Materialabschnitt aus Neopren. Der flexible Materialabschnitt 39 ist dabei vorzugsweise an der Unterseite der beiden Decklaschen befestigt. Der Zwischenraum bzw. die Spalte 30 kann aber alternativ auch nicht von einer weiteren Materialschicht unterlegt sein, bzw. die Handschlaufe kann im Bereich des Zwischenraums 30 auch offen ausgebildet sein.

### BEZUGSZEICHENLISTE

| | | | |
|---|---|---|---|
| 1 | Handhaltevorrichtung, Handschuh/Handschlaufe | 13 | Spannschnur, Spannkabel |
| | | 14 | erster Umlenkungsabschnitt von 13 |
| 2 | Handschuhoberseite, Oberseite, Rücken von 1 | | |
| | | 15 | zweiter Umlenkungsabschnitt von 13 |
| 3 | Handschuhunterseite, Unterseite von 1 | | |
| | | 16 | dritter Umlenkungsabschnitt von 13 |
| 4 | Daumenhülle | | |
| 5 | erste Fingerhülle, Zeigefingerhülle | 17 | erste Führungsschlaufe für 14 |
| | | 18 | zweite Führungsschlaufe für 15 |
| 6 | zweite Fingerhülle, Mittelfingerhülle | | |
| | | 19 | dritte Führungsschlaufe für 16 |
| 7 | dritte Fingerhülle, Ringfingerhülle | | |
| | | 20 | Spanngehäuse |
| 8 | vierte Fingerhülle, Kleinfingerhülle | 21 | erste Ausnehmung für 13 an 20 |
| 9 | Handgelenksbereich von 1 | 22 | zweite Ausnehmung für 13 an 20 |
| 10 | Handgelenkssaum von 1 | | |
| 11 | Spannelement | 23 | Sattelbereich zwischen 4, 5 bzw. zwischen 36, 37 |
| 12 | Spannrad | | |
| 24 | Befestigungsstreifen für 25, Befestigungselement | 36 | erste Austrittsöffnung für den Daumen |
| 25 | bewegliche Schlaufe, Kupplungselement | 37 | zweite Austrittsöffnung für die restlichen Finger |
| 26 | erster Verstärkungsstreifen | 38 | vierter Verstärkungsstreifen |
| 27 | zweiter Verstärkungsstreifen | 39 | elastischer Materialabschnitt |
| 28 | erste Decklasche | B30 | Breite von 30 |
| 29 | zweite Decklasche | L | Längsachse von 1 |
| 30 | Zwischenraum, Spalte zwischen 28, 29 | S1 | erste Rotationsrichtung, Spannrichtung von 12 |
| 31 | variabler Bereich | S2 | zweite Rotationsrichtung, Entspannungsrichtung von 12 |
| 32 | dritter Verstärkungsstreifen | | |
| 33 | Innenhaut | | |
| 34 | Kante von 28 | | |
| 35 | Kante von 29 | | |

## Patentansprüche

1. Handschuh (1), aufweisend eine Daumenhülle (4) und mindestens eine erste Fingerhülle (5), welcher in einem Sattelbereich (23) zwischen der Daumenhülle (4) und der ersten Fingerhülle (5) über ein Kupplungselement (25) verfügt, welches zur lösbaren Befestigung des Handschuhs (1) an einer Kupplungsvorrichtung eines Stockgriffes ausgebildet ist,
**dadurch gekennzeichnet, dass**
der Handschuh (1) ein Schnürsystem zur selektiven Einstellung einer Trageweite des Handschuhs (1) aufweist, wobei das Schnürsystem an einer Handschuhoberseite (2) ein Spannelement (11) aufweist, mit einem Spannrad (12), einem Spanngehäuse (20), und einer im Spanngehäuse aufgenommen Spule, und das Schnürsystem des Weiteren mindestens eine durch mindestens eine Führungsschlaufe (17-19) geführte Spannschnur (13) aufweist, wobei durch eine Betätigung des Spannelements (11) die Spannschnur (13) in einem Spannbereich spannt und somit die Trageweite des Handschuhs (1) im Handrückenbereich verkleinert wird, und wobei durch eine Betätigung des Spannelements (11) durch Rotation des Spannrads (12) in einer der Spannrichtung (S1) entgegengesetzten Entspannungsrichtung (S2), die Spannschnur (13) entspannt oder freigegeben wird, und somit die Trageweite des Handschuhs (1) vergrössert wird,
wobei auf der Handschuhoberseite (2) der Spannbereich nur einseitig vom Spannelement (11) aus angeordnet ist, wobei der Spannbereich durch einen nur einseitig vom Spannelement (11) angeordneten variablen Bereich (31) gebildet ist, welcher von der Spannschnur (13) überspannt ist, wobei die Spannschnur (13) den variablen Bereich (31) vom Spannelement (11) aus in Richtung der Daumenhülle (4) hin und zum Spannelement (11) zurück überspannt
wobei die Spannschnur (13) zwischen einem ersten, am Spannelement (11) befestigten ersten Ende und einem zweiten am Spannelement (11) befestigten Ende mindestens einen ersten Umlenkungsabschnitt (14) in einer ersten Führungsschlaufe (17) aufweist, welche konfiguriert ist, die Spannschnur (13) aufzunehmen,
und wobei das Schnürsystem über mindestens ein Materialband in Form mindestens eines Verstärkungsstreifens (26), und über die erste Führungsschlaufe (17) zur Durchführung der Spannschnur (13), mit dem Kupplungselement (25) gekoppelt ist.

2. Handschuh (1) nach Anspruch 1, **dadurch gekennzeichnet, dass** das Schnürsystem, in einem Handrückenbereich zwischen einem Handgelenksbereich (9) und der ersten Fingerhülle (5), das Spannelement (11) aufweist, wobei durch eine Betätigung des Spannelements (11), durch Rotation des Spannrads (12) in einer Spannrichtung (S1), die Spannschnur (13) in einem Spannbereich spannt und somit die Trageweite des Handschuhs (1) insbesondere im Handrückenbereich verkleinert wird.

3. Handschuh nach Anspruch 1 oder 2, **dadurch gekennzeichnet, dass** der variable Bereich (31) eine durch Spannung und Entspannung der Spannschnur (13) variabel einstellbare Breite aufweist, wobei insbesondere der Abstand zwischen dem Spannelement (11) und dem Kupplungselement (25) variabel einstellbar ist.

4. Handschuh (1) nach einem der vorhergehenden Ansprüche, **dadurch gekennzeichnet, dass** der variable Bereich (31) mindestens teilweise aus einem gerippten oder gefalteten Material ausgebildet ist, welches gestaucht werden kann, und/oder dass zur selektiven Einstellung der Breite des variablen Bereichs (31) zwei in einem entspannten Zustand der Spannschnur (13) durch eine Spalte (30) voneinander beabstandete Materialabschnitte (28, 29) an der Handschuhoberseite (2) durch Spannung der Spannschnur (13) derart aufeinander zu bewegt werden können, sodass eine Breite (B30) der Spalte (30) zwischen den beiden Materialabschnitten (28, 29) verkleinert wird oder die Spalte (30) durch eine Überlappung der beiden Materialabschnitte (28, 29) beseitigt wird.

5. Handschuh (1) nach einem der vorhergehenden Ansprüche, **dadurch gekennzeichnet, dass** die Spannschnur (13) insgesamt mindestens drei Umlenkungsabschnitte (14-16) aufweist.

6. Handschuh (1) nach Anspruch 5, **dadurch gekennzeichnet, dass** jeder der Umlenkungsabschnitte (14-16) jeweils durch eine Führungsschlaufe (17-19) hindurch geführt ist.

7. Handschuh (1) nach einem der vorhergehenden Ansprüche, **dadurch gekennzeichnet, dass** das Kupplungselement (25) über mindestens ein Befestigungselement (24), insbesondere einen Befestigungsstreifen, vorzugsweise aus gewobenen Textilmaterial, vorzugsweise auf Kunststoffbasis, mit einer bevorzugten Breite von zwischen 3-30 mm am Handschuh (1) befestigt ist, wobei dieses Befestigungselement (24) insbesondere bevorzugt aussenseitig am Handschuh (1) aufgenäht oder mit dem Handschuh (1) verklebt ist, und wobei das Befestigungselement (24) weiterhin bevorzugt in einem Sattelbereich (23) zwischen der Daumenhülle (4) und der ersten Fingerhülle (5), vorzugsweise zwischen der Daumenhülle (4) und einer als Zeigefingerhülle ausgebildeten Fingerhülle (5), angeordnet ist.

8. Handschuh nach Anspruch 7, **dadurch gekennzeichnet, dass** mindestens eine erste Führungsschlaufe (17) an einem ersten Verstärkungsstreifen (26) befestigt oder angeformt ist, wobei der erste Verstärkungsstreifen (26) am Befestigungselement (24) für das Kupplungselement (25) befestigt oder angeformt ist, wobei vorzugsweise der erste Verstärkungsstreifen (26) an der Führungsschlaufe (17) angenäht ist.

9. Handschuh (1) nach einem der Ansprüche 7 oder 8, **dadurch gekennzeichnet, dass** sich der Verstärkungsstreifen (26) mindestens teilweise mit dem Befestigungselement (24) und/oder mit einem die erste Führungsschlaufe (17) bildenden Materialabschnitt überlappt.

10. Handschuh (1) nach einem der vorhergehenden Ansprüche, **dadurch gekennzeichnet, dass** das Kupplungselement als eine bewegliche Schlaufe (25) ausgebildet ist, vorzugsweise aus flexiblem Material, vorzugsweise aus einem Kabel oder einem Bügel oder aus einer flexiblen Kunststoffschnur, und dass die bewegliche Schlaufe (25) im Wesentlichen unbeweglich am Handschuh (1), vorzugsweise in Form einer Handschlaufe, befestigt ist, dass die bewegliche Schlaufe (25) in sich aber flexibel und beweglich ausgebildet ist, wobei die bewegliche Schlaufe (25) eine genügende Eigensteifigkeit aufweist, so dass sie in einer Position im Raum zwischen Daumenhülle (4) und der ersten Fingerhülle (5) stabilisiert ist, sodass der hervorstehende Teil der beweglichen Schlaufe (25) am Handschuh (1) im Wesentlichen in einer Ebene angeordnet ist, welche bei geöffneter und ausgestreckter Hand des Benutzers durch dessen Daumen und Zeigefinger definiert wird.

11. Handschuh (1) nach Anspruch 10, **dadurch gekennzeichnet, dass** die bewegliche Schlaufe (25) in Ruheposition im Wesentlichen halbrund oder halboval ausgebildet ist, und/oder dass es sich bei der beweglichen Schlaufe (25) um eine Schlaufe aus einem geflochtenen Kunststoffmaterial handelt, insbesondere bevorzugt auf Basis von Polyethylen, Polyamid, Polypropylen, Aramid oder einer Kombination dieser Materialien, und/oder dass die bewegliche Schlaufe (25) eine Dicke von 1-5 mm, bevorzugt von 2-3 mm aufweist, wobei vorzugsweise die bewegliche Schlaufe (25) zwischen 5-20 mm, insbesondere bevorzugt zwischen 5-10 mm über einen Sattelbereich (23) des Handschuhs (1) zwischen der ersten Fingerhülle (5) und der Daumenhülle (4) hervorsteht.

12. Handschuh (1) nach einem der Ansprüche 1-9, **dadurch gekennzeichnet, dass** das Kupplungselement (25) als eine Rastzunge ausgebildet ist, welche in einer korrespondierenden Ausnehmung in einem Stockgriff vorzugsweise selbsteinrastend befestigbar ist.

13. Handschuh (1) nach einem der vorhergehenden Ansprüche 2-12, **dadurch gekennzeichnet, dass** an der Handschuhoberseite (2) eine Aussenhaut im Spannbereich, vorzugsweise in Längsrichtung im Wesentlichen entlang einer Längsachse (L) des Handschuhs (1), unterbrochen ist, sodass eine Spalte (30) geformt wird, und wobei die Spalte (30) von einer Innenhaut (33) unterlegt ist, wobei insbesondere die Aussenhaut an der Handschuhoberseite (2) mindestens teilweise durch zwei voneinander beabstandete Materialabschnitte gebildet wird, vorzugsweise durch eine vorzugsweise einseitig am Handschuh (1) befestigte erste Decklasche (28) und eine vorzugsweise einseitig am Handschuh (1) befestigte zweite Decklasche (29) gebildet wird, zwischen welchen in Längsrichtung die Spalte (30) angeordnet ist, und wobei vorzugsweise das Spannelement (11), sowie vorzugsweise eine zweite Führungsschlaufe (18) an der ersten Decklasche (28) befestigt ist und mindestens eine erste Führungsschlaufe (17) für die Spannschnur (13) an der zweiten Decklasche (29) befestigt ist, wobei vorzugsweise die erste Führungsschlaufe (17) direkt an der zweiten Decklasche (29) befestigt, vorzugsweise angenäht ist, und dass vorzugsweise die zweite Führungsschlaufe (18) direkt an der ersten Decklasche (28) befestigt, vorzugsweise angenäht ist.

14. Handschuh (1) nach einem der vorhergehenden Ansprüche, **dadurch gekennzeichnet, dass** der Handschuh (1) als an der Hand des Benutzers befestigbare Handschlaufe (1) ausgebildet ist, welche als Daumenhülle (4) eine Austrittsöffnung (36) für den Daumen, und als mindestens eine Fingerhülle (5) eine Austrittsöffnung (37) für den mindestens einen Finger oder für alle restlichen vier Finger aufweist, wobei der Sattelbereich (23) zwischen der ersten Austrittsöffnung (36) für den Daumen und der zweiten Austrittsöffnung (37) für die restlichen Finger angeordnet ist, und vorzugsweise das Schnürsystem an der Oberseite (2) der Handschlaufe (1), vorzugsweise in einem Handrückenbereich zwischen einem Handgelenksbereich (9) und der zweiten Austrittsöffnung (37) für die restlichen Finger, ein Spannelement (11) aufweist, vorzugsweise mit einem Spannrad (12) und einem Spanngehäuse (20), und einer im Spanngehäuse aufgenommenen Spule..

15. Stockgriff mit einer Kupplungsvorrichtung, und mit einem an der Kupplungsvorrichtung lösbar befestigten oder befestigbaren Handschuh (1) nach einem der vorhergehenden Ansprüche.

## Claims

1. A glove (1) having a thumb covering (4) and at least a first finger covering (5), said glove (1) in a saddle region (23) between the thumb covering (4) and the first finger covering (5) possessing a coupling element (25) which is configured for releasably fastening the glove (1) to a coupling device of a pole handle, **characterized in that** the glove (1) has a lacing system for selectively setting a width of the worn glove (1), wherein the lacing system, on a glove upper side (2), has a tensioning element (11) a tensioning wheel (12), a tensioner housing (20) and a coil received in the tensioner housing, and wherein the lacing system furthermore has at least one tensioning lace (13) which is guided through at least one recess or at least one guide strap (17 - 19), wherein the tensioning lace (13) by activating the tensioning element (11) tensions the tensioning lace (13) in a tensioning region and the width of the worn glove (1) is thus decreased, and wherein the tensioning lace (13) is relaxed or released by rotating the tensioning wheel (12) in a relaxing direction (S2) counter to the tensioning direction (S1) and the width of the worn glove (1) is thus increased,
wherein the tensioning region on the glove upper side (2) is disposed only to one side of the tensioning element (11), wherein the tensioning region is formed by a variable region (31) which is disposed only to one side of the tensioning element (11) and which is spanned by the tensioning lace (13), wherein the tensioning lace (13) emanating from the tensioning element (11) spans the variable region (31) in the direction toward the thumb covering (4) and back to the tensioning element (11),
wherein the tensioning lace (13), between a first end which is fastened to the tensioning element (11), and a second end which is fastened to the tensioning element (11), in a first guide strap (17) has at least one first deflection portion (14) which is configured for receiving the tensioning lace (13),
and wherein the lacing system is coupled to the coupling element (25) by way of at least one material band, in the form of at least one reinforcement strip (26, 27, 32) and by way of said at least one guide strap (17 - 19) for guiding through said tensioning lace (13).

2. The glove (1) as claimed in claim 1, **characterized in that** the lacing system, in a hand dorsum region between a wrist region (9) and the first finger covering (5), has the tensioning element (11) and **in that** the lacing system furthermore has at least one tensioning lace (13) which is guided through at least one recess or at least one guide strap (17 - 19), wherein the tensioning lace (13) by activating the tensioning element (11), in particular by rotating the tensioning wheel (12) in a tensioning direction (S1), tensions the tensioning lace (13) in a tensioning region and the width of the worn glove (1) is thus decreased in particular in the hand dorsum region, and wherein the tensioning lace (13) is relaxed or released preferably by rotating the tensioning wheel (12) in a relaxing direction (S2) counter to the tensioning direction (S1) and the width of the worn glove (1) is thus increased.

3. The glove as claimed in claim 1 or 2, **characterized in that** the variable region (31) has a width which is able to be variably set by tensioning and relaxing the tensioning lace (13), wherein the spacing between the tensioning element (11) and the coupling element (25) is in particular able to be variably set.

4. The glove (1) as claimed in any of the preceding claims, **characterized in that** the variable region (31) is at least in part configured from a ribbed or pleated material which can be compressed, and/or in that for selectively setting the width of the variable region (31) two material portions (28, 29) on the glove upper side (2) that in a relaxed state of the tensioning lace (13) are mutually spaced apart by a gap (30) can be moved toward one another in such a manner that a width (B30) of the gap (30) between the two material portions (28, 29) is decreased, or the gap (30) is eliminated by overlapping the two material portions (28, 29).

5. The glove (1) as claimed in one of the preceding claims, **characterized in that** the tensioning lace (13) has a total of at least three deflection portions (14 - 16).

6. The glove (1) as claimed in one of the preceding claims, **characterized in that** each of the deflection portions (14 - 16) is guided through a guide strap (17 - 19).

7. The glove (1) as claimed in one of the preceding claims, **characterized in that** the coupling element (25) is fastened to the glove (1) by way of at least one fastening element (24), in particular a fastening strip, preferably from a woven textile material, preferably based on plastics material, having a preferred width of between 3 mm and 30 mm, wherein said fastening element (24) is in particular preferably sewn to the external side of the glove (1) or is adhesively bonded to the glove (1), and wherein the fastening element (24) furthermore preferably is disposed in a saddle region (23) between the thumb covering (4) and the first finger covering (5), preferably between the thumb covering (4) and a finger covering (5) configured as an index finger covering.

8. The glove as claimed in claim 7, **characterized in that** at least one first guide strap (17) is fastened or molded to a first reinforcement strip (26), wherein the first reinforcement strip (26) is fastened or molded to the fastening element (24) for the coupling element (25), wherein the first reinforcement strip (26) is preferably sewn to the guide strap (17).

9. The glove (1) as claimed in one of claims 7 or 8, **characterized in that** the reinforcement strip (26) at least in part overlaps with the fastening element (24) and/or with a material portion which forms the first guide strap (17).

10. The glove (1) as claimed in one of the preceding claims, **characterized in that** the coupling element is configured as a movable strap (25), preferably from a flexible material, preferably from a cable or a hoop or from a flexible plastics material lace, and **in that** the movable strap (25), preferably in the form of a hand strap, is fastened so as to be substantially immovable on the glove (1), **in that** the movable strap (25) is however configured so as to be inherently flexible and movable, wherein the movable strap (25) has a sufficient inherent stiffness such that said movable strap (25) is stabilized in a position in the space between the thumb covering (4) and the first finger covering (5) such that the projecting part of the movable strap (25) on the glove (1) is disposed substantially in a plane which in the case of an opened and extended hand of the user is defined by the thumb and the index finger of said user.

11. The glove (1) as claimed in claim 10, **characterized in that** the movable strap (25) in the resting position is configured so as to be substantially semi-circular or semi-oval, and/or **in that** the movable strap (25) is a strap from a braided plastics material, in particular preferably based on polyethylene, polyamide, polypropylene, aramid, or a combination of said materials, and/or **in that** the movable strap (25) has a thickness of 1 mm to 5 mm, preferably of 2 mm to 3 mm, wherein the movable strap (25) preferably projects by between 5mm and 20 mm, particularly preferably between 5 mm and 10 mm, beyond a saddle region (23) of the glove (1) between the first finger covering (5) and the thumb covering (4).

12. The glove (1) as claimed in one of claims 1 to 9, **characterized in that** the coupling element (25) is configured as a latching tongue which is fastenable, preferably in a self-latching manner, in a corresponding recess in a pole handle.

13. The glove (1) as claimed in one of preceding claims 2 to 12, **characterized in that** an external skin on the glove upper side (2) is interrupted in the tensioning region, preferably in the longitudinal direction substantially along a longitudinal axis (L) of the glove (1), such that a gap (30) is formed, and wherein the gap (30) is backed by an internal skin (33), wherein the external skin on the glove upper side (2) at least in part is in particular formed by two mutually spaced apart material portions, preferably by a first cover tab (28) which is preferably fastened to the glove (1) on one side, and a second cover tab (29) which is preferably fastened to the glove (1) on one side, the gap (30) being disposed in the longitudinal direction between said two mutually spaced apart material portions, and wherein preferably the tensioning element (11) as well as preferably a second guide strap (18) are fastened to the first cover tab (28), and at least one first guide strap (17) for the tensioning lace (13) is fastened to the second cover tab (29), wherein the first guide strap (17) is preferably fastened, preferably sewn, directly to the second cover tab (29), and **in that** the second guide strap (18) is preferably fastened, preferably sewn, directly to the second first cover tab (28).

14. The glove (1) as claimed in one of the preceding claims, **characterized in that** the glove (1) is configured as a hand strap (1) which is fastenable to the hand of the user and which as a thumb covering (4) has an exit opening (36) for the thumb, and as at least one finger covering (5) has an exit opening (37) for the at least one finger or for all remaining four fingers, wherein the saddle region (23) is disposed between the first exit opening (36) for the thumb and the second exit opening (37) for the remaining fingers, and the lacing system on the upper side (2) of the hand strap (1), preferably in a hand dorsum region between a wrist region (9) and the second exit opening (37) for the remaining fingers, preferably has a tensioning element (11), preferably having a tensioning wheel (12) and a tensioner housing (20), and a coil received in the tensioner housing.

15. A pole handle having a coupling device, and having a hand-holding device (1) as claimed in one of the preceding claims, said hand-holding device (1) being releasably fastened or fastenable to the coupling device.

## Revendications

1. Gant (1) ayant un revêtement de pouce (4) et au moins un revêtement de premier doigt (5), ledit gant (1) dans une zone de selle (23) entre le revêtement de pouce (4) et le revêtement de premier doigt (5) possède un élément de couplage (25) qui est configuré pour fixer de manière amovible le gant (1) à un dispositif de couplage d'une poignée de bâton, **caractérisé en ce que** le gant (1) possède un système de laçage pour régler sélectivement la largeur du gant porté (1), dans lequel le système de laçage, sur le côté supérieur du gant (2), possède un élément de tension (11), une roue de tension (12), un boîtier de tension (20) et une bobine reçue dans le boîtier de tension, et dans lequel le système de laçage comporte en outre au moins un lacet de tension (13) qui est guidé à travers au moins un renfoncement ou au moins une sangle de guidage (17 - 19), dans lequel le lacet de tension (13), en activant l'élément de tension (11), tend le lacet de tension (13) dans une zone de tension et la largeur du gant porté (1) est ainsi diminuée, et dans lequel le lacet de tension (13) est détendu ou relâché en tournant la roue de tension (12) dans une direction de détente (S2) opposée à la direction de tension (S1) et la largeur du gant usé (1) est ainsi augmentée,
dans lequel la région de tension sur le côté supérieur du gant (2) est disposée uniquement d'un côté de l'élément de tension (11), dans lequel la région de tension est formée par une région variable (31) qui est disposée uniquement d'un côté de l'élément de tension (11) et qui est couverte par le lacet de tension (13), dans lequel le lacet de tension (13) émanant de l'élément de tension (11) couvre la région variable (31) en direction de la couverture du pouce (4) et revient à l'élément de tension (11),
dans lequel le lacet de tension (13), entre une première extrémité fixée à l'élément de tension (11) et une seconde extrémité fixée à l'élément de tension (11), dans une première sangle de guidage (17), présente au moins une première partie de déviation (14) configurée pour recevoir le lacet de tension (13),
et dans lequel le système de laçage est couplé à l'élément de couplage (25) au moyen d'au moins une bande de matériau, sous la forme d'au moins une bande de renforcement (26, 27, 32) et au moyen de ladite au moins une sangle de guidage (17 - 19) pour guider à travers ledit lacet de tension (13).

2. Le gant (1) selon la revendication 1, **caractérisé en ce que** le système de laçage, dans une région du dos de la main entre une région du poignet (9) et le revêtement du premier doigt (5), comporte l'élément de tension (11) et **en ce que** le système de laçage comporte en outre au moins un lacet de tension (13) qui est guidé à travers au moins un renfoncement ou au moins une sangle de guidage (17 - 19), dans lequel le lacet de tension (13) en activant l'élément de tension (11), en particulier en tournant la roue de tension (12) dans une direction de tension (S1), tend le lacet de tension (13) dans une région de tension et la largeur du gant porté (1) est ainsi diminuée en particulier dans la région du poignet, en particulier en faisant tourner la roue de tension (12) dans un sens de tension (S1), tend le lacet de tension (13) dans une zone de tension et la largeur du gant porté (1) est ainsi réduite en particulier dans la région du dos de la main, et dans lequel le lacet de tension (13) est détendu ou relâché de préférence en faisant tourner la roue de tension (12) dans un sens de détente (S2) opposé au sens de tension (S1) et la largeur du gant porté (1) est ainsi augmentée.

3. Le gant selon la revendication 1 ou 2, **caractérisé en ce que** la région variable (31) a une largeur qui peut être réglée de manière variable en tendant et en relâchant le lacet de tension (13), l'écart entre l'élément de tension (11) et l'élément de couplage (25) pouvant notamment être réglé de manière variable.

4. Le gant (1) selon l'une quelconque des revendications précédentes, **caractérisé en ce que** la zone variable (31) est au moins en partie configurée à partir d'un matériau nervuré ou plissé qui peut être comprimé, et/ou **en ce que** pour régler sélectivement la largeur de la zone variable (31), deux portions de matériau (28, 29) sur le dessus du gant (2) qui, à l'état détendu du lacet de tension (13), sont mutuellement espacées par un espace (30) peuvent être déplacées l'une vers l'autre de manière à réduire la largeur (B30) de l'espace (30) entre les deux portions de matériau (28, 29) ou à éliminer l'espace (30) en faisant se chevaucher les deux portions de matériau (28, 29).

5. Le gant (1) selon l'une des revendications précédentes, **caractérisé par le fait que** le lacet de tension (13) comporte au total au moins trois parties de déflexion (14 - 16).

6. Le gant (1) selon l'une des revendications précédentes, **caractérisé en ce que** chacune des portions de déflexion (14 - 16) est guidée à travers une sangle de guidage (17 - 19).

7. Le gant (1) selon l'une des revendications précédentes, **caractérisé en ce que** l'élément de couplage (25) est fixé au gant (1) au moyen d'au moins un élément de fixation (24), en particulier une bande de fixation, de préférence en matériau textile tissé, de préférence à base de matière plastique, d'une largeur préférée comprise entre 3 mm et 30 mm, dans lequel ledit élément de fixation (24) est de préférence cousu sur le côté extérieur du gant (1) ou collé au gant (1), et dans lequel l'élément de fixation (24) est de préférence disposé dans une zone de selle (23) entre le revêtement du pouce (4) et le premier revêtement du doigt (5), de préférence entre le revêtement du pouce (4) et un revêtement du doigt (5) configuré en tant que revêtement de l'index.

8. Le gant selon la revendication 7, **caractérisé en ce qu'**au moins une première bande de guidage (17) est fixée ou moulée à une première bande de renforcement (26), la première bande de renforcement (26) étant fixée ou moulée à l'élément de fixation (24) pour l'élément de couplage (25), la première bande de renforcement (26) étant de préférence cousue à la bande de guidage (17).

9. Le gant (1) selon l'une des revendications 7 ou 8, **caractérisé par le fait que** la bande de renfort (26) chevauche au moins en partie l'élément de fixation (24) et/ou une partie de matériau qui forme la première bande de guidage (17).

10. Le gant (1) selon l'une des revendications précédentes, **caractérisé en ce que** l'élément de couplage est configuré comme une sangle mobile (25), de préférence en matériau souple, de préférence en câble ou en cerceau ou en dentelle de matière plastique souple, et **en ce que** la sangle mobile (25), de préférence sous la forme d'une dragonne, est fixée de manière à être sensiblement inamovible sur le gant (1), **en ce que** la sangle mobile (25) est toutefois configurée de manière à être intrinsèquement souple et mobile, dans lequel la courroie mobile (25) présente une rigidité inhérente suffisante pour que ladite courroie mobile (25) soit stabilisée dans une position dans l'espace entre le revêtement du pouce (4) et le revêtement du premier doigt (5) de telle sorte que la partie saillante de la courroie mobile (25) sur le gant (1) soit disposée sensiblement dans un plan qui, dans le cas d'une main ouverte et étendue de l'utilisateur, est défini par le pouce et l'index de cet utilisateur.

11. Le gant (1) selon la revendication 10, **caractérisé en ce que** la sangle mobile (25) en position de repos est configurée de manière à être sensiblement semi-circulaire ou semi-ovale, et/ou en ce que la sangle mobile (25) est une sangle en matière plastique tressée, en particulier de préférence à base de polyéthylène, de polyamide, de polypropylène, d'aramide, ou une combinaison de ces matériaux, et/ou **en ce que** la sangle mobile (25) a une épaisseur de 1 mm à 5 mm, de préférence de 2 mm à 3 mm, la sangle mobile (25) dépassant de préférence d'une distance comprise entre 5 mm et 20 mm, de préférence entre 5 mm et 10 mm, une zone de la selle (23) du gant (1) entre le revêtement du premier doigt (5) et le revêtement du pouce (4).

12. Le gant (1) selon l'une des revendications 1 à 9, **caractérisé par le fait que** l'élément d'accouplement (25) est configuré comme une languette de verrouillage qui peut être fixée, de préférence de manière automatique, dans une cavité correspondante d'une poignée de bâton.

13. Le gant (1) selon l'une des revendications précédentes 2 à 12, **caractérisé par le fait qu'**une peau externe sur la face supérieure du gant (2) est interrompue dans la zone de tension, de préférence dans la direction longitudinale sensiblement le long d'un axe longitudinal (L) du gant (1), de sorte qu'un espace (30) est formé, et dans lequel l'espace (30) est soutenu par une peau interne (33), dans lequel la peau externe sur la face supérieure du gant (2), au moins en partie, est notamment formée par deux parties matérielles mutuellement espacées, de préférence par une première languette de recouvrement (28) qui est de préférence fixée au gant (1) d'un côté, et une deuxième languette de recouvrement (29) qui est de préférence fixée au gant (1) d'un côté, l'espace (30) étant disposé dans la direction longitudinale entre lesdites deux parties de matériau mutuellement espacées, et dans lequel, de préférence, l'élément de tension (11) ainsi que, de préférence, une deuxième sangle de guidage (18) sont fixés à la première languette de recouvrement (28), et au moins une première sangle de guidage (17) pour le lacet de tension (13) est fixée à la deuxième languette de couverture (29), la première sangle de guidage (17) étant de préférence fixée, de préférence cousue, directement à la deuxième languette de couverture (29), et la deuxième sangle de guidage (18) étant de préférence fixée, de préférence cousue, directement à la deuxième première languette de couverture (28).

14. Le gant (1) selon l'une des revendications précédentes, **caractérisé en ce que** le gant (1) est configuré comme une dragonne (1) qui peut être attachée à la main de l'utilisateur et qui, en tant que revêtement du pouce (4), présente une ouverture de sortie (36) pour le pouce, et en tant que revêtement d'au moins un doigt (5), présente une ouverture de sortie (37) pour au moins un doigt ou pour les quatre doigts restants, dans laquelle la région de la selle (23) est disposée entre la première ouverture de sortie (36) pour le pouce et la seconde ouverture de sortie (37) pour les autres doigts, et le système de laçage sur le côté supérieur (2) de la dragonne (1), de préférence dans une région du dos de la main entre une région du poignet (9) et la seconde ouverture de sortie (37) pour les autres doigts, comporte de préférence un élément de tension (11), de préférence une roue de tension (12) et un boîtier de tension (20), ainsi qu'une bobine reçue dans le boîtier de tension.

15. Poignée de canne comportant un dispositif d'accouplement et un dispositif de préhension (1) selon l'une des revendications précédentes, ledit dispositif de préhension (1) étant fixé de manière amovible ou fixable au dispositif d'accouplement.
